# EUROPÄISCHE PATENTSCHRIFT

(11) **EP 0 662 395 B1**
(45) Veröffentlichungstag und Bekanntmachung des Hinweises auf die Patenterteilung: **01.10.1997**
(21) Anmeldenummer: 95810013.3
(22) Anmeldetag: 09.01.1995
(51) Int. Cl.: B42F 7/14, B65D 81/24, B65D 81/26

(54) **Archivierungssystem**
Filing system
Système de classement

(30) Priorität: 11.01.1994 CH 71/94
(43) Veröffentlichungstag der Anmeldung: 12.07.1995
(73) Patentinhaber: Bucherer, Walter, 4451 Wintersingen (CH)
(72) Erfinder: Bucherer, Walter, 4451 Wintersingen (CH)
(74) Vertreter: Feldmann, Clarence Paul

(56) Entgegenhaltungen:
- EP-A- 0 353 991
- EP-A- 0 359 925
- DE-B- 1 267 525
- DE-U- 9 301 486
- NL-A- 9 201 387

## Beschreibung

Die vorliegende Erfindung betrifft ein Archivierungssystem, bestehend aus mindestens einem faltbaren Dokumentenbehälter aus Karton zur Aufnahme von aufzubewahrenden, gegen eine saure Atmosphäre zu schützenden Dokumenten. Aus der Schweizer Patentschrift CH-A-676'111 ist ein Dokumentenbehälter bekannt, der zur konservierenden Aufbewahrung von Dokumenten aus säurenhaltigem Papier geeignet ist. Der Dokumentenbehälter besteht aus einem säurefreiem und säurefrei verleimten Karton, der in seiner Masse überdies überschüssigen Säurebinder, wie Kalziumkarbonat enthält. Dieser Säurebinder neutralisiert, die in der Atmosphäre im inneren des Kartons vorhandenen Säuren. Gemäss jener Erfindung soll der Dokumentenbehälter möglichst Luftdicht gestaltet sein, um einen Luftaustausch zwischen Innenraum und Umgebung zu unterbinden.

Papiere und Karton, die einen Säurebinder enthalten, sind seit mehr als 10 Jahre auf dem Markt erhältlich. Die aus ein oder mehreren Lagen bestehenden Kartons sind dicht, das heisst massiv gestaltet. Ein für die Bindung der Säure erforderliche Gasaustausch kann somit lediglich über die Aussenflächen erfolgen. Der Gasaustausch erfolgt durch Diffusion.

Die aus der obgenannten Schweizer Patentschrift bekannten Dokumentenbehälter haben sich funktionell bewährt, aber auf dem Markt nur gering durchgesetzt. Dies liegt zum einen daran, dass das Säurebinder enthaltende Material, aus dem die Dokumentenbehälter gefertigt sind, relativ teuer ist. Ferner sind solche Dokumentenbehälter aus relativ dickwandigem Karton gefertigt, um eine möglichst hohe Aufnahmefähigkeit zu erreichen. In der Folge sind solche Dokumentenbehälter relativ schwer. Ein weiteres Problem besteht darin, dass jene Dokumentenbehälter, um die erwünschte Dichtigkeit zu erhalten, vollständig fertig angeliefert werden müssen, wodurch ein enormes Transportvolumen entsteht, dass die Dokumentenbehälter zusätzlich verteuert. In der Folge sind Archive, Bibliotheken und Museen, die solche Dokumentenbehälter benötigen, relativ zurückhaltend, um bestehende Dokumentenbehälter durch Neue zu ersetzen.

Die vorliegende Erfindung hat sich grundsätzlich zur Aufgabe gestellt, ein Archivierungssystem zu schaffen, welches mit faltbaren Dokumentenbehältern arbeitet, und bei dem zudem die vorgenannten Nachteile des bekannten Systemes vermieden werden können.

Diese mehrfache Aufgabe löst ein Archivierungssystem mit den Merkmalen des Patentanspruches 1.

In Abkehr vom bekannten Stand der Technik gemäss der zitierten Schweizer Patentschrift, geht die Erfindung von der Ueberlegung aus, dass es realistisch nicht erreichbar ist, mit einer Kartonschachtel eine genügende Luftdichtigkeit zu erzielen. Dieser scheinbare Nachteil wird bei der vorliegenden Erfindung in einen Vorteil gewandelt, indem man eine gewisse Luftzirkulation im Dokumentenbehälter durch speziell gestaltete Einlagekartons nicht nur aufrecht erhält, sondern sogar fördert. Unter diesem Aspekt ist es folglich möglich, bestehende Dokumentenbehälter weiterhin zu nutzen. Im einfachsten Fall erfolgt dies lediglich durch die Einlage einer oder mehrerer Einlagekartons mit dem Merkmalen des Patentanspruches 1. Im preiswertesten Fall wird lediglich die Luftzirkulation gewährleistende Lage aus einem Säurebinder enthaltenden Material gefertigt. Es ist jedoch auch möglich mindestens eine oder beide äusseren Lagen ebenfalls aus einem Säurebinder enthaltenden Material zu fertigen.
Dieses Material kann entweder Papier oder Karton sein. Um die Luftzirkulation jedoch zusätzlich zu erhöhen, kann mindestens einseitig der Einlagekarton Perforationen aufweisen, die sich von der äussersten Schicht bis zu der die Luftzirkulation gewährleistende Schicht erstrecken.

Insbesondere bei der Nutzung alter, bereits vorhandener Dokumentenbehälter, kann es wünschbar sein, diesen mehr oder weniger vollständig mit dem Material der erfindungsgemässen Einlagekartons auszulegen. Dies geschieht vorzugsweise in dem man einen etwas grösseren Einlagekarton U-förmig falzt. Da im Bereich der Falzung die Luftzirkulation eventuell unterbrochen wird, ist es vorteilhaft im Falzbereich von der äussersten Schicht bis zu der die Luftzirkulation gewährleistende Schicht Einschnitte anzubringen. Selbstverständlich kann auf solche Einschnitte verzichtet werden, wenn von den bereits genannten perforierten Einlagekartons Gebrauch gemacht wird.
Es ist keineswegs ausgeschlossen, dass beim erfindungsgemässen Archivierungssystem auch die faltbaren Dokumentenbehälter aus demselben Material, wie der Einlagekarton gefertigt sein können. Ein weiterer Vorteil des erfindungsgemässen Archivierungssystem besteht darin, dass die äusseren Schichten des Einlagekartons nicht mehr unbedingt eine hohe Diffusionsfähigkeit aufweisen müssen. Daher lässt sich auch mindestens eine der äussersten Schichten mit einem UV-Strahlen undurchlässigen Material belegen.

Nachfolgend wird eine bevorzugte Ausführungsform des Erfindungsgegenstandes anhand der beiliegenden Zeichnungen erläutert. Es zeigt :
- Figur 1: das Archivierungssystem, bestehend aus einem faltbaren Dokumentenbehälter aus Karton, mit zwei darin befindlichen Einlagekartons in einem Vertikalschnitt, teilweise in perspektivischer Darstellung;
- Figur 2: eine perspektivische Darstellung eines Teiles eines Einlagekartons in grösserem Massstab;
- Figur 3: eine andere Gestaltungsform des Einlagekartons mit besonders gestalteter Standkante und
- Figur 4: den unteren Teil eines U-förmig gefalzten Einlagekartons;
- Figur 5: einen Schnitt durch einen Dokumentenbehälter mit einem gerollten Einlagekarton.

Das erfindungsgemässe Archivierungssystem besteht aus einen Dokumentenbehälter 10 mit einem oder mehreren darin angeordneten Einlagekartons 1. Im Dokumentenbehälter 10 sind mehrere aufzubewahrende, gegen eine saure Atmosphäre zu schützende Dokumente D eingelegt. Der Dokumentenbehälter gemäss der Figur 1 ist hier als eine Faltschachtel dargestellt in dem die aufzubewahrenden Dokumente D stehen. Der Deckel 11 ist über ein Falzscharnier 12 mit einem am boxartigen Behälterunterteil 13 verbunden. Auf der Vorderseite weist der Deckel 11 eine Einsteckklappe 14 auf. Der Boden 15 ist genau wie der Deckel 11 mit verschiedenen Faltungen versehen, die es ermöglichen, den faltbaren Behälter mit wenigen Handgriffe zusammenzustecken. Beim Dokumentenbehälter 10 kann es sich dabei um einen herkömmlichen bekannten Dokumentenbehälter handeln. Es ist jedoch auch möglich, den Dokumentenbehälter aus demselben Material, wie die Einlagekartons 1 zu fertigen und die Innenflächen des Dokumentenbehälters mit Perforationen zu versehen, die sich von der innersten Schicht bis zur Luftzirkulation gewährleistenden Schicht erstrecken.

Der Aufbau einer Ausführungsform des Einlagekartons gemäss des erfindungsgemässen Archivierungssystemes ist aus der Figur 2 ersichtlich. Dieser Einlagekarton besteht aus mindestens drei Schichten. Dies sind im dargestellten Beispiel die beiden äussersten Deckschichten 3 und 4 und eine innere Lage 2, welche eine Formgebung aufweist, die eine freie Luftzirkulation im Bereich zwischen den beiden äusseren Lagen 3 und 4 zulässt. Das Material der beiden äusseren Schichten kann mehr oder weniger aus beliebigem Material gefertigt sein, einzige Bedingung ist jedoch, dass dieses Material säurefrei ist. Die verschiedenen Lagen sind miteinander mit neutralem Leim verklebt. Die mittlere, die Luftzirkulation gewährleistende Lage 2 besteht aus einem neutralen, oder einem Material, welches Säurebinder enthält. Der Begriff Einlagekarton kann insoweit verwirrend sein, als dass prinzipiell keiner der drei Lagen aus Papier oder Karton gefertigt sein muss. So können beispielsweise die beiden äusseren Lagen aus Kunststoff oder kunststoffbeschichteten Folien und die mittlere Lage 2 aus einem Vlies oder einem offenporigen, geschäumten Material gefertigt sein. Es kann jedoch auch genügen, eine oder beide äussere Lagen aus einem Material zu fertigen, welche säurebindende Substanzen enthält. Vorzugsweise wird man jedoch alle Lagen oder zumindest die meisten Lagen aus Papier oder Karton herstellen. Insbesondere für die mittlere Lage hat es sich bewährt ein Papier zu verwenden, dem eine säurebindende Substanz beigemischt worden ist. Vorzugsweise wird als säurebindende Substanz Kalziumkarbonat verwendet. Solche Papiere sind seit vielen Jahren bekannt und können bei verschiedenen Lieferanten bezogen werden. Der prinzipielle Aufbau, wie in der Figur 2 dargestellt, entspricht folglich einer Wellpappe. Die dargestellte Lösung ist insbesondere deshalb preiswert, da lediglich die mittlere, die Luftzirkulation gewährleistende Schicht aus einem Säurebinder enthaltenden oder neutralem Papier gefertigt sein muss. Im Gegensat-z zu einem Vollkarton der in der Regel als Bogen gefertigt wird, lässt die hier dargestellte Version die Fertigung in einer Endlosbahn zu. Dies bringt zum einen Produktionskostensenkungen, zum andern aber auch erheblich weniger Verschnittmaterial. Insbesondere, wenn aus solchem Material nicht nur Einlagekartons, sondern gesamte Archivierungssysteme gefertigt werden.

Während in den meisten Fällen der vorgenannte Aufbau eine genügende Aufnahmekapazität zur Adsorbtion der säurehaltigen Atmosphäre aufweist, kann es in manchen Fällen von Vorteil sein, wenn eine oder beide der beiden äussersten Schichten ebenfalls aus einem Säurebinder enthaltenden Papier oder anderem Material besteht. Selbstverständlich kann der gesamte Aufbau auch mehr als nur drei Lagen aufweisen. So kann jede der beiden äusseren Lagen mehrschichtig sein, aber es können auch mehrere, die freie Luftzirkulation gewährleistende Schichten, die jeweils durch eine Zwischenschicht voneinander getrennt sind, vorhanden sein. Sind die beiden äusseren Deckschichten 3 und 4 geschlossen, so findet die Luftzirkulation lediglich durch die an den Kanten in die freien Räume einströmende Luft statt. Die Luftzirkulation lässt sich aber problemlos erhöhen, in dem mindestens eine der Deckschichten oder beide Deckschichten mit Perforationen 5 versehen werden, die sich bis in die, die Luftzirkulation gewährleistende Schicht erstrecken. Folglich brauchen die Deckschichten 3 und 4 keineswegs aus einem Material gefertigt sein, die eine Gasdiffusion zulassen; daher ist man in der Gestaltung der Deckschichten vollständig frei.

In der Figur 3 ist ein Einlagekarton mit einem alternativen Aufbau dargestellt. Dieser Einlagekarton weist eine mittlere Trägerschicht 6 und beidseitig davon je eine durch seine Formgebung die Luftzirkulation gewährleistende Schicht 2 auf. Daran angrenzend sind wiederum die beiden äusseren Deckschichten 3 und 4 angebracht. Ein solcher Einlagekarton zeigt somit definierte Luftkanäle, gleich wie in der vorher gezeigten Wellpappe. Die Luftzirkulation entspricht somit in seiner Strömungsrichtung der Verlaufsrichtung dieser Luftkanäle. Befinden sich die Einlässe dieser Luftkanäle an der Standkante 7 des Einlagekartons 1, so wären bei einem geraden Schnitt der Standkante diese Einlässe oft nur sehr beschränkt offen. Dies lässt sich jedoch sehr einfach beheben, in dem man Ausnehmungen 8 einstanzt, die eine etwa punktuelle Auflage des Einlagekartons gewährleistet.

Statt des einfachen, flächigen Gebildes eines Einlagekartons gemäss der Figur 1 und 3 kann man den Karton ebenfalls U-förmig falzen, wie dies in Figur 4 dargestellt ist. Damit dabei in den Falzbereichen die Luftkanäle nicht unterbrochen werden, und somit die Luftzirkulation verhindert ist, kann man in den Falzbereichen Einschnitte 9 anbringen, die sich durch die äussere Schicht hindurch bis in die, die Luftzirkulation gewährleistende Schicht reichen. Die bei einer solchen Formgebung des Einlagekartons innen liegende Schicht kann wiederum mit Perforationen 5 versehen sein. Eine solchermassen ausgestaltete Form des Einlagekartons eignet sich insbesondere um alte, nicht säurefreie Dokumentenbehälter auszukleiden.

Es ist auch möglich, den Einlagekarton in der Form einer einseitig beschichteten Wellpappe zu fertigen. Dies erlaubt es ein Dokument D zusammen mit der einseitig beschichteten Wellpappe 21 zu rollen und in einen Dokumentenbehälter 20 in der Form eines Köchers unterzubringen. Hierbei kann entweder die einzige äussere Deckschicht 23 oder die die Luftzirkulation gewährleistende, hier gewellte Schicht 22 mit einem säurebindenden Material gefertigt sein.

Da wie bereits besprochen, die äusseren Schichten 3 und 4 keine besondere Anforderungen mehr erfüllen müssen, und insbesondere keine Diffusion zur Aufnahme der säurehaltigen Atmosphäre zulassen müssen, lassen sich die äusseren Schichten auch mit einer UV-Strahlen undurchlässigen Material belegen.

## Patentansprüche

1. Archivierungssystem, bestehend aus mindestens einem faltbaren Dokumentenbehälter (10,20) aus Karton zur Aufnahme von aufzubewahrenden, gegen eine saure Atmosphäre zu schützenden Dokumenten (D), dadurch gekennzeichnet, dass der Dokumentenbehälter (10,20) mindestens einen stützenden Einlagekarton (1,21) enthält, der aus mehreren Lagen (2,3,4,6,22,23) besteht, und dass mindestens eine Lage (2,22) eine Formgebung aufweist, die eine freie Luftzirkulation im Bereich zwischen ihr und einer äusseren Lage (3,4,23) zulässt, wobei mindestens eine Lage aus einem Säurebinder enthaltenden Material besteht, während die weiteren Lagen aus säurefreiem Material bestehen, und alle Lagen miteinander mit neutralem Leim verklebt sind.

2. Archivierungssystem nach Anspruch 1, dadurch gekennzeichnet, dass mindestens eine äussere Lage (3,4,23) aus einem Säurebinder enthaltenden Material besteht.

3. Archivierungssystem nach Anspruch 1, dadurch gekennzeichnet, dass mindestens die, die Luftzirkulation gewährleistende Lage (2,22) aus einem Säurebinder enthaltenden Material besteht.

4. Archivierungssystem nach Anspruch 1, dadurch gekennzeichnet, dass das Säurebinder enthaltende Material Papier oder Karton ist.

5. Archivierungssystem nach Anspruch 1, dadurch gekennzeichnet, dass mindestens einseitig der Einlagekarton (1) Perforationen (5) aufweist, die sich von der äussersten Schicht (3,4) bis zu der die Luftzirkulation gewährleistende Schicht (2) erstrecken.

6. Archivierungssystem nach Anspruch 1, dadurch gekennzeichnet, dass der Einlagekarton U-förmig gefalzt ist.

7. Archivierungssystem nach Anspruch 6, dadurch gekennzeichnet, dass in den Falzbereichen von der äussersten Schicht bis zu der, die Luftzirkulation gewährleistenden Schicht Einschnitte (9) angebracht sind.

8. Archivierungssystem nach Anspruch 1, dadurch gekennzeichnet, dass die faltbaren Dokumentenbehälter (10,20) aus demselben Material, wie der Einlagekarton (1,21) gefertigt sind.

9. Archivierungssystem nach Anspruch 8, dadurch gekennzeichnet, dass die Innenflächen des Dokumentenbehälters Perforationen aufweisen, die sich von der innersten Schicht bis zur Luftzirkulation gewährleistenden Schicht (2) erstrecken.

10. Archivierungssystem nach Anspruch 1, dadurch gekennzeichnet, dass mindestens eine der äussersten Schichten (3,4,23) des Einlagekartons (1,21) mit einem UV-Strahlen undurchlässigen Material belegt ist.

11. Archivierungssystem nach Anspruch 1, dadurch gekennzeichnet, dass die Standkante (7) des Einlagekartons (1) eine Formgebung (8) aufweist, die lediglich eine punktuelle Auflage auf den Boden des Dokumentenbehälters zu lässt.

12. Archivierungssystem nach Anspruch 1, dadurch gekennzeichnet, dass der Einlagekarton (21) lediglich aus zwei Lagen (22,23) besteht, wovon die Eine (23), eine glatte und die Andere (22), eine Luftzirkulation zulassende Strutkur aufweist, so dass der Einlagekarton (21) mit dem Dokument (D) zusammengerollt in den Dokumentenbehälter (20) unterbringbar ist.

## Claims

1. Filing system comprising at least one foldable document container (10,20) of cardboard for storing documents (D) which are to be protected from an acid atmosphere, characterised in that the document container (10,20) contains at least one supporting cardboard inlay (1,21) consisting of several layers (2,3,4,6,22,23), and in that at least one layer (2,22) has a form which allows air to circulate freely in the space between it and an outer layer (3,4,23), at least one layer consisting of a material containing a neutralising agent, while the other layers consist of acid-free material, and all layers being glued together with neutral adhesive.

2. Filing system according to Claim 1, characterised in that at least one outer layer (3,4,23) consists of a material containing neutralising agent.

3. Filing system according to Claim 1, characterised in that at least the layer (2,22) which ensures air circulation consists of a material containing neutralising agent.

4. Filing system according to Claim 1, characterised in that the material containing neutralising agent is paper or cardboard.

5. Filing system according to Claim 1, characterised in that the cardboard inlay (1) has perforations (5) on at least one side, which perforations extend from the outermost layer (3,4) to the layer (2) which ensures air circulation.

6. Filing system according to Claim 1, characterised in that the cardboard inlay is folded to form a U-shape.

7. Filing system according to Claim 6, characterised in that grooves (9) are cut into fold areas of the outermost layer as far as the layer which ensures air circulation.

8. Filing system according to Claim 1, characterised in that the foldable document containers (10,20) are made of the same material as the cardboard inlay (1,21).

9. Filing system according to Claim 8, characterised in that the inner surfaces of the document container have perforations which extend from the innermost layer to the layer (2) which ensures air circulation.

10. Filing system according to Claim 1, characterised in that at least on of the outermost layers (3,4,23) of the cardboard inlay (1,21) is coated with a material impermeable to UV radiation.

11. Filing system according to Claim 1, characterised in that the bottom edge (7) of the cardboard inlay (1) has a form (8) which allows only point-contact with the bottom of the document container.

12. Filing system according to Claim 1, characterised in that the cardboard inlay (21) consists of only two layers (22,23), one of which (23) has a flat surface and the other (22) has a surface allowing air to circulate, so that the cardboard inlay (21) can be accommodated in the document container (20) when rolled up with the document (D).

## Revendications

1. Système de classement composé d'au moins une boîte à documents pliante en carton (10, 20) pour recevoir des documents (D) à conserver et à protéger d'un milieu acide, **caractérisé** en ce que la boîte à documents (10, 20) contient au moins un carton intermédiaire de support (1, 21) composé de plusieurs couches (2,3,4,6,22,23) et en ce qu'une couche (2,22) au moins présente une forme qui permet une libre circulation d'air dans la partie comprise entre elle et une couche extérieure (3,4,23), une couche au moins étant composée d'un matériau contenant un neutralisant, alors que les autres couches sont composées d'un matériau exempt d'acide, et toutes les couches étant collées ensemble à l'aide d'une colle neutre.

2. Système de classement selon la revendication 1, **caractérisé** en ce qu'au moins une couche extérieure (3,4,23) est composée d'une matière contenant un neutralisant.

3. Système de classement selon la revendication 1, **caractérisé** en ce qu'au moins la couche garantissant la circulation d'air (2,22) est composée d'une matière contenant un neutralisant.

4. Système de classement selon la revendication 1, **caractérisé** en ce que la matière contenant un neutralisant est du papier ou du carton.

5. Système de classement selon la revendication 1, **caractérisé** en ce que le carton intermédiaire (1) présente au moins sur un côté des perforations (5) qui s'étendent de la couche la plus à l'extérieur (3,4) à la couche garantissant la circulation d'air (2).

6. Système de classement selon la revendication 1, **caractérisé** en ce que le carton intermédiaire est plié en forme de U.

7. Système de classement selon la revendication 6, **caractérisé** en ce que des entailles (9) sont pratiquées dans les zones du pli, de la couche située le plus à l'extérieur à celle garantissant la circulation d'air.

8. Système de classement selon la revendication 1, **caractérisé** en ce que les boîtes à documents pliantes (10,20) sont fabriquées dans la même matière que le carton intermédiaire (1,21).

9. Système de classement selon la revendication 8, **caractérisé** en ce que les surfaces intérieures de la boîte à documents présentent des perforations qui s'étendent de la couche se trouvant le plus à l'intérieur jusqu'à la couche garantissant la circulation d'air (2).

10. Système de classement selon la revendication 1, **caractérisé** en ce qu'au moins une des couches les plus à l'extérieur (3,4,23) du carton intermédiaire (1,21) est composée d'une matière opaque aux U.V.

11. Système de classement selon la revendication 1, **caractérisé** en ce que l'arête verticale (7) du carton intermédiaire (1) présente une forme (8) qui ne permet qu'un contact ponctuel de la boîte à documents sur le sol.

12. Système de classement selon la revendication 1, **caractérisé** en ce que le carton intermédiaire (21) est composé simplement de deux couches (22,23) dont une (23) est lisse et l'autre (22) présente une structure permettant la circulation de l'air, de façon à ce que le carton intermédiaire (21) enroulé avec le document (D) peut être placé dans la boîte à documents (20).
